# EUROPÄISCHE PATENTSCHRIFT

(11) **EP 3 565 276 B1**
(45) Veröffentlichungstag und Bekanntmachung des Hinweises auf die Patenterteilung: **25.08.2021**
(21) Anmeldenummer: 19171367.6
(22) Anmeldetag: 26.04.2019
(51) Int. Cl.: H04R 25/00

(54) **VERFAHREN ZUM BETRIEB EINES HÖRGERÄTS UND HÖRGERÄT**
METHOD FOR OPERATING A HEARING AID AND HEARING AID
PROCÉDÉ DE FONCTIONNEMENT D'UN APPAREIL AUDITIF ET APPAREIL AUDITIF

(30) Priorität: 04.05.2018 DE 102018206979
(43) Veröffentlichungstag der Anmeldung: 06.11.2019
(73) Patentinhaber: Sivantos Pte. Ltd., Singapore 539775 (SG)
(72) Erfinder: WURZBACHER, Tobias, 90768 Fürth (DE); KÜBERT, Thomas, 97816 Lohr (DE); MAULER, Dirk, 91054 Buckenhof (DE)
(74) Vertreter: FDST Patentanwälte

(56) Entgegenhaltungen:
- EP-A1- 2 928 210
- EP-A1- 3 154 277
- DE-B3-102016 205 728
- NESTI ALESSANDRO ET AL: "Human discrimination of head-centred visual-inertial yaw rotations", EXPERIMENTAL BRAIN RESEARCH, SPRINGER INTERNATIONAL, DE, Bd. 233, Nr. 12, 30. August 2015 (2015-08-30), Seiten 3553-3564, XP035868321, ISSN: 0014-4819, DOI: 10.1007/S00221-015-4426-2 [gefunden am 2015-08-30]
- KESHNER E A ET AL: "Characterizing head motion in three planes during combined visual and base of support disturbances in healthy and visually sensitive subjects", GAIT & POSTURE, ELSEVIER, AMSTERDAM, NL, Bd. 28, Nr. 1, 1. Juli 2008 (2008-07-01), Seiten 127-134, XP022686191, ISSN: 0966-6362, DOI: 10.1016/J.GAITPOST.2007.11.003 [gefunden am 2007-12-26]
- AGUILAR M ET AL: "Prediction of pitch and yaw head movements via recurrent neural networks", IJCNN 2003. PROCEEDINGS OF THE INTERNATIONAL JOINT CONFERENCE ON NEURAL NETWORKS 2003. PORTLAND, OR, JULY 20 - 24, 2003; [INTERNATIONAL JOINT CONFERENCE ON NEURAL NETWORKS], NEW YORK, NY : IEEE, US, Bd. 4, 20. Juli 2003 (2003-07-20), Seiten 2813-2818, XP010652922, DOI: 10.1109/IJCNN.2003.1224017 ISBN: 978-0-7803-7898-8

## Beschreibung

Die Erfindung betrifft ein Verfahren zum Betrieb eines Hörgeräts sowie ein Hörgerät, das insbesondere zur Durchführung des Verfahrens eingerichtet ist.

Hörgeräte dienen insbesondere in Form von Hörhilfegeräten Personen mit einer Hörminderung dazu, die Hörminderung zumindest teilweise auszugleichen. Dazu umfassen übliche Hörgeräte regelmäßig wenigstens ein Mikrofon zur Erfassung von Geräuschen aus der Umgebung sowie einen Signalverarbeitungs-Prozessor, der dazu dient, die erfassten Geräusche zu verarbeiten und insbesondere in Abhängigkeit von der individuellen Hörminderung (insbesondere frequenzspezifisch) zu verstärken und/oder zu dämpfen. Die verarbeiteten Mikrofonsignale werden von dem Signalverarbeitungs-Prozessor an einem Ausgabewandler - meist in Form eines Lautsprechers - zur Ausgabe an das Gehör des jeweiligen Hörgeräteträgers weitergeleitet. Je nach Art der Hörminderung kommen als Ausgabewandler auch sogenannte Knochenleitungshörer oder Cochlea-Implantate zur mechanischen bzw. elektrischen Stimulation des Gehörs zum Einsatz. Unter den Begriff Hörgerät werden aber auch andere Geräte wie beispielsweise Kopfhörer, sogenannte Tinnitus-Masker oder Headsets zusammengefasst.

Insbesondere Hörhilfegeräte weisen häufig einen sogenannten Klassifikator auf, der dazu dient, insbesondere anhand der erfassten Geräusche auf bestimmte, vordefinierte "Hörsituationen" zu schließen. In Abhängigkeit von der erkannten Hörsituation wird dann die Signalverarbeitung verändert. Da häufig aufgrund der vorliegenden Hörminderung das Sprachverstehen des Hörgeräteträgers beeinträchtigt ist, sind die in dem Signalverarbeitungs-Prozessor hinterlegten (Signalverarbeitung-) Algorithmen meist darauf abgestimmt, die Sprachäußerungen Dritter in den erfassten Mikrofonsignalen herauszuarbeiten und für den jeweiligen Hörgeräteträger in einer möglichst verständlichen Form wiederzugeben. Zur Erkennung einer Gesprächssituation wird in dem Klassifikator häufig ein Spracherkennungsalgorithmus abgearbeitet. Ein solcher Algorithmus wird jedoch in Situationen ungenau, in denen in der näheren Umgebung des Hörgeräteträgers mehrere Personen sprechen, aber nicht alle an dem gleichen Gespräch teilnehmen. In diesem Fall ist eine akustische Identifikation der am selben Gespräch teilnehmenden Personen regelmäßig erschwert.

Aus EP 3 154 277 A1 ist ein Verfahren zum Betrieb einer Hörvorrichtung bekannt, bei dem die Hörvorrichtung zwei Beschleunigungssensoren aufweist, die jeweils ein Sensorsignal bereitstellen und mittels derer eine Orientierung des Kopfes des Anwenders ermittelt wird. Zur Ermittlung der Orientierung werden die Sensorsignale beider Beschleunigungssensoren kombiniert verwendet. In Abhängigkeit der Orientierung wird dann ein Betriebsparameter der Hörvorrichtung eingestellt.

Aus EP 2 928 210 A1 ist ein binaurales Hörhilfesystem bekannt, das linke und rechte Hörhilfegeräte und eine Benutzerschnittstelle umfasst, sowie dessen Verwendung und auf ein Betriebsverfahren hierfür. Die linken und rechten Hörhilfegeräte umfassen mindestens zwei Eingangseinheiten zur Bereitstellung einer Zeit-Frequenz-Darstellung eines Eingangssignals in einer Anzahl von Frequenzbändern und einer Anzahl von Zeitinstanzen, und ein Rauschunterdrückungssystem mit mehreren Eingangseinheiten, das eine mehrkanalige Beamformer-Filtereinheit umfasst, die betriebsmäßig mit den mindestens zwei Eingangseinheiten gekoppelt und so konfiguriert ist, dass sie ein beamgeformtes Signal bereitstellt. Das binaurale Hörunterstützungssystem ist so konfiguriert, dass ein Benutzer über die Benutzerschnittstelle eine Richtung zu oder den Ort einer Zielsignalquelle relativ zum Benutzer angeben kann.

Aus DE 10 2016 205 728 B3 ist ein Verfahren zur physischen Anpassung eines Hörgeräts an einen Hörgeräteträger bekannt. Verfahrensgemäß wird dabei mittels eines Lagesensors des Hörgeräts ein charakteristisches Maß für eine aktuelle Ist-Trageposition des Hörgeräts ermittelt. Anhand des charakteristischen Maßes für die Ist-Trageposition wird daraufhin eine Abweichung der Ist-Trageposition von einer vorgegebenen Soll-Trageposition ermittelt. In Abhängigkeit dieser Abweichung wird eine Anweisung an den Hörgeräteträger ausgegeben, das Hörerverbindungsmittel in Abhängigkeit von der ermittelten Abweichung anzupassen.

NESTI, ALESSANDRO et al.: "Human discrimination of head-centred visualinertial yaw rotations", EXPEERIMENTAL BRAIN RESEARCH, Springer International, DE, Bd. 233, Nr. 12, 30. August 2015, Seiten 3553-3564, XP035868321, ISSN: 0014-4819, DOI 10.1007/S00221-015-4426-2 beschreibt eine Untersuchung zu kopfzentrierten Gierrotationen (0,5 Hz), die entweder im Dunkeln oder in Kombination mit visuellen Hinweisen (optische Anzeige von Punkten begrenzter Anzeigedauer) präsentiert werden. Die Teilnehmer unterschieden eine Referenzbewegung, die für jeden Versuch unverändert wiederholt wurde, von einer Vergleichsbewegung, deren Spitzengeschwindigkeit iterativ angepasst wurde, um die Differenzschwelle der Teilnehmer zu messen, d.h. die kleinste wahrnehmbare Veränderung der Stimulusintensität.

KESHNER E A et al.: "Characterizing head motion in three planes during combined visual and base of support disturbances in healthy and visually sensitive subjects", Gait & Posture, Elsevier, Amsterdam, NL, Bd. 28, Nr. 1, 1. Juli 2008, Seiten 127-134, XP022686191, ISSN: 0966-6362, DOI: 10.10l6/j.gaitpost.2007.11.003 beschreibt eine Untersuchung, ob multiplanare Bewegungen in der Umgebung zu Kopfinstabilität führen, insbesondere wenn sich die visuelle Umgebung in Ebenen bewegt, die orthogonal zu einer physischen Störung liegen. Dazu wurde bei 12 gesunden (29- 31 Jahre) und 3 visuell sensiblen (27- 57 Jahre) Erwachsenen die Verschiebung von Oberflächen in der Sagittalebene mit Gesichtsfeldstörungen kombiniert. Druckzentrum (COP), Spitzen-Kopfwinkel und RMS-Werte der Kopfbewegung wurden berechnet und ein dreidimensionales Modell der gemeinsamen Bewegung wurde entwickelt, um die grobe Kopfbewegung in drei Ebenen zu untersuchen. Es wurde festgestellt, dass Probanden, die ruhig vor einer visuellen Szene standen, die sich in der Sagittalebene translatorisch bewegte, eine signifikant größere (p < 0,003) Kopfbewegung beim Gieren erzeugten als auf einer translatorischen Plattform. Wenn die Plattform jedoch im Dunkeln oder mit einer visuellen Szene, die sich in einer Rollbewegung dreht, bewegt wurde, war die Kopfbewegung orthogonal zur Ebene der Plattformbewegung signifikant erhöht (p < 0,02). Visuell empfindliche Probanden ohne Vorgeschichte einer vestibulären Störung erzeugten große, verzögerte kompensatorische Kopfbewegungen. Die orthogonalen Kopfbewegungen waren bei visuell empfindlichen Personen im Dunkeln (p < 0,05) und in der Dunkelheit (p < 0,01) signifikant größer als bei gesunden Personen mit einer stationären Szene. Aguilar M et al.: "Prediction of Pitch and Yaw Head Movements via Recurrent Neural Networks", IJCNN 2003, PROCEEDINGS OF THE INTERNATIONAL JOINT CONFERENCE ON NEURAL NETWORKS 2003, Portland, OR, July 20-24, 2003; [JOINT CONFERENCE ON NEURAL NETWORKS], New York, NY: IEEE, US, Bd. 4, 20. Juli 2003, Seiten 2813-2818, XP010652922, DOI: 10.1109/IJCNN.2003.1224017, ISBN: 978-0-780,-7898-8 beschreibt, dass bei Virtual-Environment (VE)-Anwendungen, bei denen virtuelle Objekte in einem kopfmontierten Display präsentiert werden, die virtuellen Bilder kontinuierlich im Raum gegen die Kopfbewegung des Benutzers stabilisiert werden müssen. Latenzen bei der Kopfbewegungskompensation führen dabei dazu, dass virtuelle Objekte herumschwimmen, anstatt im Raum stabil zu sein. Dies führt zu einem unnatürlichen Gefühl, Desorientierung und Simulationsübelkeit sowie zu Fehlern bei der Anpassung von virtuellen und realen Objekten. Verzögerungen bei der visuellen Aktualisierung sind ein kritisches technisches Hindernis für die Implementierung von kopfmontierten Displays in einer Vielzahl von Anwendungen. Um dieses Problem anzugehen, wird vorgeschlagen, Techniken des maschinellen Lernens zu verwenden, um ein Vorwärtsmodell der Kopfbewegung auf der Grundlage von Winkelgeschwindigkeitsinformationen zu definieren. Insbesondere wird ein rekurrierendes neuronales Netz verwendet, um das zeitliche Muster der Nick- und Gierbewegung zu erfassen. Die Ergebnisse zeigen die Fähigkeit, die Kopfbewegung bis zu 40 ms.

Der Erfindung liegt die Aufgabe zugrunde, einen verbesserten Betrieb eines Hörgeräts zu ermöglichen.

Diese Aufgabe wird erfindungsgemäß gelöst durch ein Verfahren mit den Merkmalen des Anspruchs 1. Des Weiteren wird diese Aufgabe erfindungsgemäß gelöst durch ein Hörgerät mit den Merkmalen des Anspruchs 16. Vorteilhafte und teils für sich erfinderische Ausführungsformen und Weiterbildungen der Erfindung sind in den Unteransprüchen und der nachfolgenden Beschreibung dargelegt.

Das erfindungsgemäße Verfahren dient zum Betrieb eines Hörgeräts, das (vorzugsweise nur) einen Beschleunigungssensor aufweist. Dieser Beschleunigungssensor ist dabei im bestimmungsgemäßen Tragezustand am Kopf eines Hörgeräteträgers positioniert. Ferner ist der Beschleunigungssensor zur Messung in wenigstens zwei senkrecht aufeinander stehenden Messachsen (auch als "Messrichtungen" bezeichnet) eingerichtet. Verfahrensgemäß wird aus einem Beschleunigungssignal des Beschleunigungssensors wenigstens ein Hauptmerkmal abgeleitet, das mit einer tangential (sowie vorzugsweise näherungsweise horizontal) zum Kopf des Hörgeräteträgers gerichteten Beschleunigung in Zusammenhang steht. Anhand des oder des jeweiligen Hauptmerkmals wird anschließend unter Berücksichtigung wenigstens eines aus dem Beschleunigungssignal selbst ableitbaren, vorgegebenen und über das Vorliegen eines für eine Bewegung indikativen Beschleunigungswerts der tangential gerichteten Beschleunigung hinausgehenden Kriteriums ein Vorliegen einer Gierbewegung des Kopfs ermittelt.

Unter "mit der tangential zum Kopf des Hörgeräteträgers gerichteten Beschleunigung in Zusammenhang stehen" wird hier und im Folgenden verstanden, dass das Hauptmerkmal direkt diese tangential gerichtete Beschleunigung wiedergibt, oder dass das Hauptmerkmal zumindest eine Information über diese enthält.

Unter "Gierbewegung" wird dabei hier und im Folgenden insbesondere eine Drehbewegung des Kopfs um eine Hochachse (die vorzugsweise zumindest näherungsweise mit der Vertikalen zusammenfällt) verstanden. Als weitere Begriffe für grundlegende Bewegungen des Kopfs werden hier und im Folgenden insbesondere "Nicken" oder "Nickbewegung" für eine auf und ab um eine vorzugsweise horizontal liegende und insbesondere die Ohren des Hörgeräteträgers verbindende "Nickachse" gerichtete Bewegung, sowie "Rollen" oder "Rollbewegung" für eine seitwärts gerichtete Neigung oder Verkippung des Kopfs um eine vorzugsweise horizontal liegende und insbesondere in Neutral-Blickrichtung (auch als "Null-Grad-Blickrichtung" bezeichnet) ausgerichtete "Rollachse" verwendet.

Unter "Beschleunigungssensor" wird hier und im Folgenden insbesondere ein Sensor verstanden, in den Sensorelemente zur Messung in den wenigstens zwei Messachsen (also zur zweidimensionalen Messung), vorzugsweise in drei senkrecht aufeinander stehenden Messachsen (dreidimensionale Messung) integriert sind. Mithin stellt ein solcher Beschleunigungsensor vorzugsweise ein in sich abgeschlossenes und zum Anschluss an eine Auswerteeinheit eingerichtetes Bauteil dar.

Erfindungsgemäß wird also vorzugsweise nicht bereits dann auf eine Gierbewegung geschlossen, wenn sich aus dem Beschleunigungssignal eine tangential zum Kopf gerichtete Beschleunigung ablesen lässt, sondern erst dann, wenn unter Berücksichtigung des wenigstens einen zusätzlichen Kriteriums auf das Vorliegen der Gierbewegung geschlossen wird. In diesem Fall ist somit die Wahrscheinlichkeit, dass tatsächlich eine Gierbewegung vorliegt, erhöht. Fehlinterpretationen des Beschleunigungssignals können somit vermieden oder zumindest verringert werden. Des Weiteren wird vorteilhaft ermöglicht, nur einen (einzigen) Beschleunigungssensor zur Detektion der Gierbewegung heranzuziehen, sodass der Einsatz von herkömmlicherweise verwendeten Messsystemen, die mehrere Sensoren, beispielsweise eine Kombination von Beschleunigungssensoren mit Gyroskopen und/oder Magnetfeldsensoren (auch als "inertiale Messeinheiten" bekannt) verwenden, und der damit verbundene vergleichsweise hohe Energieverbrauch entfallen kann. Des Weiteren wird erfindungsgemäß die erkannte Gierbewegung genutzt, um die Analyse von Hörsituationen zu unterstützen.

In einer zweckmäßigen Verfahrensvariante wird als Hauptmerkmal ein zeitlicher Verlauf der tangential gerichteten Beschleunigung (im Folgenden auch kurz als "Tangential-Beschleunigung" bezeichnet) herangezogen. Als vorgegebenes Kriterium wird in diesem Fall herangezogen und somit betrachtet, ob der zeitliche Verlauf der Tangential-Beschleunigung innerhalb eines vorgegebenen Bewegungszeitfensters aufeinanderfolgend zwei entgegengesetzt gerichtete lokale Extrema (also bspw. ein lokales Maximum und ein lokales Minimum) aufweist. Insbesondere wird dabei betrachtet, ob im zeitlichen Verlauf die Tangential-Beschleunigung bei diesen beiden Extrema Werte mit entgegengesetzten Vorzeichen annimmt. Dies beruht auf der Erkenntnis, dass beim Gieren des Kopfs die Tangential-Beschleunigung zunächst eine "tatsächliche" Beschleunigung und anschließend eine "negative" Beschleunigung (nämlich beim Abbremsen des Kopfs) mit einem jeweils zugeordneten Ausschlag (dem jeweiligen Extremum) im zeitlichen Verlauf anzeigt. Insbesondere in Abhängigkeit von der Ausrichtung der der TangentialRichtung zugeordneten Messachse relativ zur tatsächlichen Bewegungsrichtung nimmt die Tangential-Beschleunigung somit beispielsweise zunächst positive Werte an und "wechselt" beim Abbremsen des Kopfs zu negativen Werten. Beim Gieren des Kopfs in die entgegengesetzte Richtung wechseln die Werte der Tangential-Beschleunigung entsprechend von negativ zu positiv. Das Bewegungszeitfenster ist in dieser Verfahrensvariante vorzugsweise an die Dauer einer - insbesondere bei einem Gruppengespräch - üblichen Kopf-Drehbewegung angepasst und weist vorzugsweise Werte zwischen 0,25 und 2 oder 1,5 Sekunden, insbesondere von 0,5 bis zu 1 Sekunde auf. Vorzugsweise wird das Bewegungszeitfenster "geöffnet" (d. h. dessen Überwachung gestartet), wenn eine hinreichend signifikante Änderung der Werte der Tangential-Beschleunigung erkannt wird. Durch das Bewegungszeitfenster wird vorteilhafterweise eine (zeitliche) Begrenzung einer Betrachtung des Hauptmerkmals, insbesondere des zeitlichen Verlaufs der Tangential-Beschleunigung erreicht, sodass "Beschleunigungs-Ereignisse", die aufgrund ihrer vergleichsweise langen Dauer mit hoher Wahrscheinlichkeit keiner Kopfdrehung (also keinem Gieren) zuzuordnen sind, nicht berücksichtigt werden.

Auf ein Extremum des zeitlichen Verlaufs wird hier und im Folgenden insbesondere nur dann geschlossen, wenn die zugrundeliegende Änderung des zeitlichen Verlaufs sich von einer üblichen Messwertfluktuation, bspw. einem Rauschen, oder von geringfügigen Bewegungen (die regelmäßig keine hinreichend signifikanten Änderungen des zeitlichen Verlaufs hervorrufen) unterscheiden lässt. Bspw. wird hierzu ein Schwellwertvergleich durchgeführt.

In einer zweckmäßigen Weiterbildung der vorstehend beschriebenen Verfahrensvariante wird als ein Zusatzmerkmal aus dem Beschleunigungssignal ein zeitlicher Verlauf einer insbesondere bezüglich einer Gierachse des Kopfs des Hörgeräteträgers (die regelmäßig zumindest näherungsweise mit der Vertikalen zusammenfällt) radial (und insbesondere auch horizontal) gerichteten Beschleunigung abgeleitet. Als vorgegebenes Kriterium wird in diesem Fall insbesondere herangezogen, ob innerhalb des vorgegebenen (und vorstehend beschriebenen) Bewegungszeitfensters der zeitliche Verlauf der radial gerichteten Beschleunigung (im Folgenden kurz: "Radial-Beschleunigung") ein lokales Extremum annimmt. D. h. in dieser Verfahrensvariante werden zwei Kriterien betrachtet, nämlich ob die Tangential-Beschleunigung die vorstehend beschriebene Beschleunigung und das Abbremsen, und ob die Radial-Beschleunigung ebenfalls eine Beschleunigung anzeigen. Aus einer solchen, tatsächlich auftretenden Radial-Beschleunigung, die insbesondere mit der bei einer Gierbewegung zwangsläufig auftretenden Zentrifugalkraft verknüpft ist, lässt sich - insbesondere in Verbindung mit den beiden lokalen Extrema der Tangential-Beschleunigung - vorteilhafterweise eine vergleichsweise hohe Wahrscheinlichkeit ableiten, dass nicht nur eine geradlinige Bewegung entlang einer der Messachsen vorliegt, sondern tatsächlich eine Gierbewegung des Kopfs.

In einer erfindungsgemäßen Verfahrensvariante wird - optional zusätzlich zu den vorstehend beschriebenen Verfahrensvarianten - anhand des zeitlichen Verlaufs der Tangential- sowie gegebenenfalls auch der Radial-Beschleunigung eine Bewegungsintensität ermittelt. Als vorgegebenes Kriterium wird in diesem Fall eine Stärke der Bewegungsintensität - vorzugsweise die Größe des ermittelten Werts der Bewegungsintensität - herangezogen. Beispielsweise wird hierfür ein Schwellwertvergleich durchgeführt, um den ermittelten Wert der Bewegungsintensität mit einem vorgegebenen Schwellwert zu vergleichen. Auf das Vorliegen der Gierbewegung wird in diesem Fall somit insbesondere dann geschlossen, wenn die Bewegungsintensität eine spezifische, insbesondere vorgegebene Stärke aufweist. Optional wird dabei nicht auf das Vorliegen der Gierbewegung geschlossen, wenn die Bewegungsintensität die vorgegebene (erwartete) Stärke deutlich über-und/oder unterschreitet. Insbesondere wird in dieser Verfahrensvariante eine Wahrscheinlichkeit für das Vorliegen der Gierbewegung ermittelt, deren Wahrscheinlichkeitswert abnimmt, je weiter die Bewegungsintensität von der erwarteten Stärke abweicht (insbesondere diese über- oder unterschreitet).

Vorzugsweise wird dabei als Maß für die Bewegungsintensität eine Bewegungsdauer und/oder eine in der Tangential- und Radial-Beschleunigung - insbesondere in dem jeweiligen Messwertverlauf - enthaltene Gesamtenergie oder Mittelenergie ermittelt.

In einer weiteren erfindungsgemäßen Verfahrensvariante wird als Hauptmerkmal ein Korrelationskoeffizient zwischen einer zeitlichen Ableitung der Tangential-Beschleunigung und der Radial-Beschleunigung ermittelt. Insbesondere wird also zunächst die Tangential-Beschleunigung (vorzugsweise deren zeitlicher Verlauf) nach der Zeit abgeleitet und anschließend mit der Radial-Beschleunigung (vorzugsweise mit deren zeitlichem Verlauf) korreliert. Als vorgegebenes Kriterium wird in diesem Fall die Stärke - d. h. insbesondere die Betragsgröße des Werts - des Korrelationskoeffizienten herangezogen. Beispielsweise erfolgt auch hier ein Schwellwertvergleich des Korrelationskoeffizienten mit einem insbesondere vorgegebenen Schwellwert. Dieser Ansatz beruht auf der Erkenntnis, dass bei einer Gierbewegung des Kopfs die Änderung der Tangential-Beschleunigung (also die zeitliche Ableitung) - regelmäßig - ein lokales Extremum annimmt, das zeitlich eng mit dem lokalen Extremum der Radial-Beschleunigung zusammenfällt oder sich sogar mit diesem überdeckt. Somit stellt dieser Korrelationskoeffizient vorteilhafterweise ein vergleichsweise einfach zu überprüfendes Indiz für das Vorliegen einer Gierbewegung dar. Aus einem hohen Betragswert des Korrelationskoeffizienten lässt sich somit vorteilhafterweise einfach auf eine hohe Wahrscheinlichkeit für das Vorliegen der Gierbewegung schließen. Eine vergleichsweise geringe Stärke des Korrelationskoeffizienten (beispielsweise weniger als 0,5 oder weniger als 0,3) deutet dagegen auf vergleichsweise unkoordinierte oder ziellose Kopfbewegungen oder auf einen unbewegten Kopf hin.

In einer vorteilhaften Weiterbildung der vorstehend beschriebenen Verfahrensvariante wird anhand des Korrelationskoeffizienten, bevorzugt anhand des Vorzeichens eine Gierrichtung ermittelt. D. h. das Vorzeichen des ermittelten Korrelationskoeffizienten wird als Indikator für die Richtung, in die der Hörgeräteträger seinen Kopf dreht, herangezogen. Dies ist insbesondere darin begründet, dass der eingesetzte Beschleunigungssensor für jede Messachse eine positive sowie eine negative Messrichtung aufweist. Ist beispielsweise der Beschleunigungssensor im bestimmungsgemäßen Tragezustand des Hörgeräts am linken Ohr des Hörgeräteträgers angeordnet und die der Tangential-Beschleunigung zugeordnete Messachse weist mit ihrer positiven Richtung in Blickrichtung des Hörgerätträgers, wird der zeitliche Verlauf der Tangential-Beschleunigung bei einer Gierbewegung nach links (trotz der tatsächlichen Beschleunigung) zunächst negative Werte anzeigen. Entsprechend umgekehrt wird der zeitliche Verlauf bei einer Gierbewegung nach rechts zunächst positive Werte annehmen. Somit ist in einer optionalen Verfahrensvariante lediglich ein Hauptmerkmal ausreichend, um auf das Vorliegen der Gierbewegung sowie deren Gierrichtung insbesondere auf robuste Weise, d. h. mit vergleichsweise geringer Fehleranfälligkeit, schließen zu können.

In einer weiteren erfindungsgemäßen Verfahrensvariante wird - zusätzlich oder alternativ zu den vorstehend beschriebenen Verfahrensvarianten - als Hauptmerkmal eine Kurve eines Diagramms herangezogen, bei dem die Tangential-Beschleunigung gegen die Radial-Beschleunigung angetragen ist. D. h. es wird zunächst diese Kurve bestimmt. Als vorgegebenes Kriterium wird in diesem Fall insbesondere die geometrische Form dieser Kurve herangezogen. In einer solchen Kurve sind vorteilhafterweise bereits die Informationen der beiden für eine Gierbewegung relevanten Messachsen enthalten. Optional kann somit eine Ermittlung zusätzlicher Merkmale entfallen.

Besonders bevorzugt wird als vorgegebenes Kriterium im vorstehend beschriebenen Fall überprüft, ob die vorstehend beschriebene Kurve des Diagramms einer ellipsoiden Form angenähert ist. Da, wie vorstehend beschrieben, bei einer Gierbewegung sowohl für die Tangential- als auch für die Radial-Beschleunigung sich zeitlich ändernden Messwerte zu erfassen sind, liegen die zeitlich aufeinanderfolgenden Messwerte des Beschleunigungssensors in dem vorstehend beschriebenen Diagramm auf einer in einer Richtung gekrümmten Bahn. Bei einer bewussten und "idealen" Gierbewegung des Kopfs - d. h. einer exakt in einer von den beiden, der Tangential- und der Radial-Beschleunigung zugeordneten Messachsen aufgespannten, insbesondere horizontal angeordneten Ebene verlaufenden, gleichmäßigen Bewegung - würden die Messwerte des Beschleunigungssensors eine abgerundete, halbmondartige Form beschreiben. Aufgrund einer meist vorhandenen, anatomisch bedingten "Schrägstellung" der Gierebene des Kopfs und anderen Einflüssen, die zu einem meist stationären Versatz führen (beispielsweise Gravitation), weist die Kurve bei einer bewussten Gierbewegung aber häufig zumindest eine ovale, gegebenenfalls "offene" (d. h. Start- und Endpunkt fallen nicht zusammen) Form auf. Bei einer ungerichteten Kopfbewegung wird die vorstehend beschriebene Kurve hingegen andere Formen, beispielsweise einen zickzack-artigen Verlauf (also mit wechselnden Krümmungsrichtungen) aufweisen. Unter Ellipsoid wird somit hier und im Folgenden insbesondere verstanden, dass die Kurve eine in einer Drehrichtung gekrümmte und näherungsweise geschlossene (d. h. insbesondere mit im Vergleich zur Kurvenlänge geringfügigem Versatz offenstehende) Form aufweist oder zumindest aus mehreren derartig gekrümmten und gegebenenfalls geradlinige Abschnitte verbindenden Kurvenabschnitten zusammengesetzt ist.

In einer bevorzugten Weiterbildung wird anhand der Drehrichtung der vorstehend beschriebenen Kurve - die insbesondere aus der zeitlichen Abfolge der einzelnen Messwerte abgelesen werden kann - die Gierrichtung ermittelt. Somit ist auch in diesem Fall in einer optionalen Verfahrensvariante lediglich ein Hauptmerkmal ausreichend, um das Vorliegen der Gierbewegung sowie deren Gierrichtung auf insbesondere robuste Weise, d. h. mit vergleichsweise geringer Fehleranfälligkeit, zu bestimmen.

In einer bevorzugten Verfahrensvariante werden das oder das jeweilige Hauptmerkmal sowie das gegebenenfalls zusätzlich ermittelte Zusatzmerkmal gleitend über ein Zeitfenster ermittelt, das mit einem nachfolgenden insbesondere gleichartigen Zeitfenster überlappt. Die Länge des jeweiligen Zeitfensters beträgt dabei etwa 0,25 bis 2 Sekunden, insbesondere etwa 0,5 bis 1,5 Sekunden. Vorzugsweise wird dabei eine Überlappung des nachfolgenden Zeitfensters mit dem vorangegangenen Zeitfenster von etwa 0,25-1, insbesondere bis 0,75 Sekunden angewendet. Die Länge des (jeweiligen) Zeitfensters ergibt sich dabei aus der Erkenntnis, dass eine übliche, bewusste Gierbewegung des Kopfs etwa 0,5 Sekunden bis zu einer Sekunde andauert. Insbesondere werden in dieser Verfahrensvariante von dem Beschleunigungssensor mit einer Frequenz von etwa 10-60 Hertz vorzugsweise von etwa 15-20 Hertz jeweils zwei oder drei Messwerte, die den zwei zw. drei Messachsen zugeordnet sind, ausgegeben. Diese Messwertgruppen (d. h. die jeweiligen zwei bzw. drei Messwerte) werden insbesondere in einem Pufferspeicher, der acht dieser Messwertgruppen fassen kann, zwischengespeichert. Eine sogenannte "Update-Rate" des Pufferspeichers beträgt dabei vorzugsweise etwa zwei Hertz. Dadurch kann eine zeitlich durchgängige Bestimmung des oder des jeweiligen Hauptmerkmals entfallen. Beispielsweise kann, sofern innerhalb dieses Zeitfensters keine Änderung eines der Messwerte detektiert wird, eine Bestimmung des oder des jeweiligen Hauptmerkmals unterbleiben. Dadurch kann vorteilhafterweise Rechenaufwand eingespart werden.

In einer weiteren bevorzugten Verfahrensvariante wird aus dem Beschleunigungssignal nur dann ein Wert eines Gierwinkels ermittelt, wenn das Vorliegen der Gierbewegung insbesondere gemäß einer oder mehrerer der vorstehend beschriebenen Verfahrensvarianten detektiert wird. Dies ist einerseits zur Einsparung von Rechenaufwand zweckmäßig. Andererseits kann dadurch in vorteilhafter Weise vermieden werden, dass insbesondere stationäre Einflüsse oder sich langsam ändernde Störgrößen (beispielsweise das Gravitationsfeld der Erde, eine schräge Kopfhaltung oder dergleichen) auf die Ermittlung des Gierwinkels auswirken. Vorzugsweise wird nämlich zur Bestimmung des Gierwinkels die Tangential-Beschleunigung, insbesondere deren zeitlicher Verlauf (zweifach) integriert, wobei sich erkanntermaßen die vorstehend beschriebenen Einflüsse oder Störgrößen aufgrund der Integration besonders stark auswirken, insbesondere bei vergleichsweise langen Integrationszeiträumen. Dadurch, dass nur dann, wenn tatsächlich eine Gierbewegung vorliegt, der Gierwinkel bestimmt wird, kann die zeitliche Länge des zu integrierenden Abschnitts des zeitlichen Verlaufs der Tangential-Beschleunigung besonders kurz gehalten werden, sodass sich die vorstehend beschriebenen Einflüsse nur gering auswirken und ein Driften des Ergebnisses besonders effektiv vermieden werden kann.

In einer bevorzugten Verfahrensvariante werden konstante und/oder lineare Messwertanteile aus dem Beschleunigungssignal, insbesondere aus der Tangential- und der Radial-Beschleunigung - optional auch erst aus der integrierten Tangential-Beschleunigung (insbesondere deren zeitlichen Verlauf) - gefiltert, d. h. entfernt. Beispielsweise wird in einer einfachen, aber zweckmäßigen Variante ein Hochpassfilter angewendet. In einer weiteren einfachen Variante wird ein zeitlicher (insbesondere gleitender) Mittelwert der der jeweiligen Messachse zugeordneten Messwerte von den einzelnen Messwerten subtrahiert. Dadurch können auf einfache Weise stationäre (bspw. die Gravitation) oder sich nur vergleichsweise langsam ändernde Einflüsse, die durch den Beschleunigungssensor erfasst werden, entfernt oder zumindest reduziert werden. Zusätzlich oder alternativ werden aus den Messwerten, insbesondere aus den jeweiligen zeitlichen Verläufen oder optional aus der integrierten Tangential-Beschleunigung lineare Trends entfernt, indem insbesondere ein sogenanntes "Detrending" zum Einsatz kommt.

Vorzugsweise erfolgt grundsätzlich eine Kompensation insbesondere der Gravitation vorzugsweise im "blanken" Beschleunigungssignal, insbesondere indem das Beschleunigungssignal dem Hochpassfilter zugeführt wird. Dadurch kann der Einfluss der Gravitation zumindest zu wesentlichen Teilen verringert werden. Zusätzlich oder alternativ zu der Hochpassfilterung werden Nick- und Roll-Winkel des Kopfs in Bezug auf das Gravitationsfeld bestimmt. Anhand dieser Winkel wird anschließend eine sogenannte "Richtungs-Kosinus-Matrix" bestimmt, mittels derer die vorliegenden, in dem Beschleunigungssignal enthaltenen Messdaten (d. h. die den jeweiligen Messachsen zugeordneten Messwerte) von einem hörgeräteträgerspezifischen Koordinatensystem auf das "globale" auf die Erde bezogene Koordinatensystem transformiert, insbesondere rotiert werden. Nach dieser Koordinatentransformation werden die Messdaten um den Einfluss des Gravitationsfelds - oder zumindest die nach der Hochpassfilterung verbliebenen Reste hiervon - bereinigt und anschließend die Messdaten in das ursprüngliche Koordinatensystem (d. h. auf den Hörgeräteträger bezogene Koordinatensystem) zurück transformiert. Hierdurch lässt sich vorteilhafterweise der Einfluss des Gravitationsfelds zumindest zu großen Teilen entfernen.

Zusätzlich oder alternativ wird optional auch die integrierte Tangential-Beschleunigung von derartigen (stationären oder sich langsam ändernden) Einflüssen bereinigt, bspw. mittels "Detrending". Dieser Variante liegt die Überlegung zugrunde, dass aufgrund der vergleichsweise kurzen Dauer einer Gierbewegung die verbleibende Drift vergleichsweise gering ist oder zumindest als näherungsweise konstanter oder linearer Einfluss innerhalb des zu betrachtenden Zeitfensters (das insbesondere in dem vorstehend beschriebenen Puffer abgebildet ist) enthalten ist. Somit kann die integrierte Tangential-Beschleunigung auf einfache Weise von diesen (optional verbliebenen) konstanten und/oder linearen Messwertanteilen bereinigt werden.

In einer zweckmäßigen Verfahrensvariante wird ein Klassifikationsalgorithmus auf das oder das jeweilige Hauptmerkmal und gegebenenfalls das Zusatzmerkmal angewendet, um das Vorliegen oder zumindest eine Wahrscheinlichkeit für das Vorliegen der Gierbewegung zu bestimmen. D. h. das oder das jeweilige Hauptmerkmal sowie gegebenenfalls das Zusatzmerkmal werden einem Klassifikationsalgorithmus zugeführt, der dazu dient, die vorstehend beschriebene Betrachtung hinsichtlich der Erfüllung der dem jeweiligen Hauptmerkmal (sowie gegebenenfalls dem Zusatzmerkmal) zugeordneten Kriterien durchzuführen. Optional ist der Klassifikationsalgorithmus auch dazu eingerichtet, neben dem Vorliegen der Gierbewegung auch die Gierrichtung (d. h. die Rotations- oder Drehrichtung beim Gieren des Kopfs), die Dauer und/oder die Stärke der Gierbewegung oder zumindest der Kopfbewegung zu bestimmen. Als Klassifikationsalgorithmus kommt dabei beispielsweise ein "Gausssches Misch-Moden-Modell", ein neuronales Netz, eine "support vector maschine" oder dergleichen zum Einsatz. Optional wird dabei auf einen häufig in einem Hörgerät ohnehin vorhandenen Klassifikator (in dem neben üblichen Klassifikationsalgorithmen vorzugsweise der entsprechende, vorstehend beschriebene Klassifikationsalgorithmus implementiert ist) zurückgegriffen. Vorzugsweise ist der Klassifkator und somit auch der Klassifikationsalgorithmus auf die jeweilige, für das Vorliegen der Gierbewegung indikative Ausprägung des jeweiligen Haupt- oder Zusatzmerkmals (d. h. das jeweilige Kriterium) trainiert. Optional, insbesondere im Fall des neuronalen Netzes, ist der Klassifikator auch selbstlernend modelliert.

In einer weiteren zweckmäßigen Verfahrensvariante wird anhand der Gierbewegung selbst, vorzugsweise aber anhand der ermittelten Werte des bei der Gierbewegung abgedeckten Gierwinkels ein räumlicher Interessensbereich des Hörgeräteträgers ermittelt. D. h. es wird über einen vorgegebenen Zeitraum hinweg - bei dem es sich vorzugsweise wiederum um einen gleitenden Zeitraum mit einer Dauer von beispielsweise 20 Sekunden bis zu zwei Minuten, insbesondere etwa von 30 Sekunden bis zur einer Minute handelt - beobachtet, in welche Blickrichtungen, insbesondere ausgehend von einer Null-Grad-Blickrichtung der Hörgeräteträger seinen Kopf wendet. Vorzugsweise wird dieser Interessensbereich ermittelt, indem die innerhalb des vorgegebenen Zeitraums ermittelten Gierwinkel (d. h. konkret die einzelnen Werte) statistisch ausgewertet und insbesondere ein Histogramm erstellt werden. Da Personen - und somit auch der Hörgeräteträger - üblicherweise ihre Blickrichtung über eine Kopfdrehung (d. h. ein Gieren des Kopfs) dem aktuellen Interessensbereich zuwenden, kann somit aus der statistischen Auswertung, beispielsweise dem Histogramm über die vergangenen Gierbewegungen, ein Bereich abgelesen werden, indem ein vergleichsweise großes Interesse des Hörgeräteträgers liegt oder zumindest lag.

Erfindungsgemäß wird die Information über die Gierbewegung des Kopfs des Hörgerätträgers, insbesondere der vorstehend beschriebene räumliche Interessensbereich, zur Anpassung eines Signalverarbeitungsalgorithmus für eine Gesprächssituation herangezogen. Beispielsweise kann aus der Gierbewegung, insbesondere aus dem daraus erstellten Histogramm abgeleitet werden, in welchem räumlichen Blickbereich das aktuelle Hauptinteresse des Hörgeräteträgers liegt und somit auch, wo sich potentielle Gesprächspartner befinden. Besonders zweckmäßig werden diese Information zusammen mit der Information eines akustischen Klassifikators verwendet, d. h. die Informationen der vorstehend beschriebenen Bewegungsanalyse (d. h. die Ermittlung des Vorliegens der Gierbewegung) werden mit denen einer akustischen Analyse (d. h. des akustischen Klassifikators) vereint, was auch als "Fusionierung" bezeichnet wird. Beispielsweise wird der akustische Klassifikator herangezogen, um das Vorliegen einer Gesprächssituation grundsätzlich zu ermitteln und gegebenenfalls zusätzlich zu ermitteln, aus welchen Raumrichtungen relevante akustische Signale (üblicherweise Sprachsignale, die von Dritten ausgehen) auf das Hörgerät und somit auf den Hörgeräteträger treffen. Die Information über die Gierbewegung des Kopfs wird in diesem Fall vorzugsweise genutzt, um den räumlichen Bereich, in dem sich die Gesprächspartner des Hörgeräteträgers mit hoher Wahrscheinlichkeit befinden weiter einzugrenzen. Dies ist beispielsweise für den Fall besonders zweckmäßig, dass sich der Hörgeräteträger in einer akustisch nicht eindeutigen Gesprächssituation befindet, in der wenigstens zwei Gespräche parallel erfolgen, der Hörgeräteträger aber nur an einem der beiden Gesprächen teilnimmt. Dies tritt beispielsweise in Restaurants, Bars oder dergleichen auf, insbesondere wenn sich Personen auf einer Seite des Hörgerätträgers untereinander unterhalten, der Hörgeräteträger aber nur mit Personen vor sich oder auf seiner anderen Seite spricht. In diesem Fall kann es regelmäßig dazu kommen, dass der akustische Klassifikator alle eintreffenden Sprachsignale als zum Gespräch gehörig auffasst. Über die Gierbewegung des Kopfs kann somit ermittelt werden, wohin der Hörgeräteträger tatsächlich blickt, und daraus geschlossen werden, welche Sprachsignale mit vergleichsweise hoher Wahrscheinlichkeit nicht zum Gespräch gehören.

In einer vorteilhaften Verfahrensvariante wird die vorstehend beschriebene Null-Grad-Blickrichtung des Hörgeräteträgers insbesondere anhand einer Nickbewegung des Kopfs, einer Vertikalbewegung des Hörgeräteträgers und/oder anhand einer (optional mittels eines gesonderten "Bewegungs-Klassifikators" erkannten) Vorwärtsbewegung des Hörgeräteträgers referenziert. Solche aus dem Beschleunigungssignal ableitbaren Bewegungen dienen insbesondere zur Erkennung von Bewegungen wie beispielsweise Nicken, Trinken, Aufstehen, Tätigkeiten wie Schuhe binden, Gehen, Joggen, Autofahren, Radfahren und dergleichen. Diese - auch eine eigenständige Erfindung darstellende - Verfahrensvariante beruht dabei auf der Erkenntnis, dass insbesondere Bewegungen wie Nicken und Trinken auch bei einem Gruppengespräch oder einer Vortragssituation, in der der Hörgeräteträger für vergleichsweise lange Zeiträume auf eine Tafel oder eine Leinwand blickt, mit hoher Wahrscheinlichkeit regelmäßig mit in Null-Grad-Blickrichtung ausgerichtetem Kopf erfolgen. Die Referenzierung dient dabei dazu, eine Drift insbesondere bei der Erstellung des vorstehend beschriebenen Histogramms, die beispielsweise durch ein fehlerhaftes Nicht-Erkennen einer Gierbewegung bedingt sein kann, zu vermeiden oder zumindest auszugleichen. Des Weiteren ist mit hoher Wahrscheinlichkeit anzunehmen, dass Tätigkeiten wie Aufstehen und Schuhe binden mit gerade ausgerichtetem Kopf durchgeführt werden. Gleiches gilt für die Tätigkeiten wie Gehen, Joggen, Autofahren, Radfahren und dergleichen, bei denen der Hörgeräteträger mit hoher Wahrscheinlichkeit nur relativ selten seinen Kopf zur Seite drehen wird. Optional wird zur Detektion der hier beschriebenen Bewegungen, insbesondere der Tätigkeiten wie Gehen, Joggen, Autofahren, Radfahren, Schuhe binden, bei denen insbesondere der ganze Körper des Hörgeräteträgers in Bewegung ist, ein "Bewegungsklassifikator" herangezogen. Dieser ist vorzugsweise durch einen entsprechenden Klassifikationsalgorithmus gebildet, der wiederum zweckmäßigerweise auf Bewegungen des ganzen Körpers des Hörgeräteträgers gerichtet ist.

In einer weiteren zweckmäßigen Verfahrensvariante wird als zusätzliches Kriterium zur Ermittlung der Gierbewegung (insbesondere ob eine solche vorliegt) eine Ausgabe des vorstehend beschriebenen, insbesondere auf die Bewegung des ganzen Körpers der Hörgeräteträgers gerichteten Bewegungsklassifikators herangezogen. So wird beispielsweise angenommen, dass bei mittels des Bewegungs-klassifikators erkannten Tätigkeiten wie beispielsweise Radfahren, Autofahren und Joggen die Wahrscheinlichkeit dafür, dass der Hörgeräteträger an einem Gruppengespräch teilnimmt, vergleichsweise niedrig ist. Diese Tätigkeiten erfolgen erkanntermaßen jeweils in vergleichsweise "schnellen" Bewegungssituationen, in denen der Hörgeräteträger mit vergleichsweise hoher Wahrscheinlichkeit seine (insbesondere visuelle) Aufmerksamkeit größtenteils nach vorne richten dürfte. Unter Hinzuziehung der Information (Ausgabe) des Bewegungsklassifikators kann dabei die Auswertung der Hauptmerkmale und gegebenenfalls des Zusatzmerkmals geblockt oder zumindest verifiziert werden. Befindet sich der Hörgeräteträger in Ruhe wird eine mehrfache Gierbewegung des Kopfs - insbesondere bei einer akustisch klassifizierten Gesprächssituation - mit hoher Wahrscheinlichkeit auf eine Teilnahme des Hörgeräteträgers an dem Gespräch mit mehreren Personen hindeuten. Die Information des Bewegungsklassifikators kann dabei also beispielsweise ebenfalls in den vorstehend beschriebenen (auf die Gierbewegung gerichteten) Klassifikationsalgorithmus und/oder in die Fusionierung der Bewegungs- und Akustikinformation einbezogen werden.

In einer bevorzugten Verfahrensvariante wird eine derartige Anordnung des Beschleunigungssensors im oder am Hörgerät herangezogen, dass zumindest eine der Messachsen des Beschleunigungssensors zumindest näherungsweise tangential zum Kopf, vorzugsweise parallel zur natürlichen Null-Grad-Blickrichtung des Hörgeräteträgers ausgerichtet ist. Vorzugsweise ist diese Messachse dabei auch horizontal ausgerichtet. Die beiden anderen Messachsen sind dabei vorzugsweise (bei aufrechter Körperhaltung) vertikal bzw. horizontal und entlang der vorstehend beschriebenen Nickachse angeordnet. Durch diese Anordnung sind die einzelnen, den Messachsen zugeordneten Messwerte vorteilhafterweise bereits den Tangential- und Radial-Beschleunigungen zugeordnet.

Insbesondere für den Fall, dass das vorstehend beschriebene Hörgerät Teil eines binauralen Systems ist, wird das vorstehend beschriebene Verfahren zur Detektion der Gierbewegung sowie gegebenenfalls zur Bestimmung des Gierwinkels jeweils in jedem der beiden Hörgeräte separat - d. h. monaural - durchgeführt und die beiden monauralen Entscheidungen anschließend "binaural" synchronisiert.

In einer optionalen Verfahrensvariante werden die beiden monauralen Beschleunigungssignale zu einem binauralen Signal kombiniert - beispielsweise wird die Differenz aus beiden Beschleunigungssignalen gebildet - und das vorstehend beschriebene Verfahren auf das binaurale Sensorsignal angewendet.

Das erfindungsgemäße Hörgerät umfasst den (insbesondere einzigen) Beschleunigungssensor, der im bestimmungsgemäßen Tragezustand des Hörgeräts am Kopf des Hörgeräteträgers angeordnet und zur Messung in den wenigstens zwei, optional drei Messachsen eingerichtet ist. Des Weiteren umfasst das Hörgerät einen (Signalverarbeitungs-) Prozessor, der - programm- und/oder schaltungstechnisch - dazu eingerichtet ist, das vorstehend beschriebene, erfindungsgemäße Verfahren insbesondere automatisch durchzuführen. Mithin ist der Prozessor dazu eingerichtet, aus dem Beschleunigungssignal des Beschleunigungssensors das wenigstens eine mit der Tangential-Beschleunigung verknüpfte Hauptmerkmal abzuleiten und anhand des oder des jeweiligen Hauptmerkmals unter Berücksichtigung des wenigstens einen vorgegebenen Kriteriums das Vorliegen der Gierbewegung des Kopfs zu ermitteln. Somit weist das Hörgerät alle Vorteile und Merkmale, die sich aus den vorstehend beschriebenen Verfahrensmerkmalen ergeben gleichermaßen auf.

In bevorzugter Ausgestaltung ist der Prozessor zumindest im Kern durch einen Mikrocontroller mit einem Mikroprozessor und einem Datenspeicher gebildet, in dem die Funktionalität zur Durchführung des erfindungsgemäßen Verfahrens in Form einer Betriebssoftware (Firmware) programmtechnisch implementiert ist, so dass das Verfahren - gegebenenfalls in Interaktion mit dem Hörgeräteträger - bei Ausführung der Betriebssoftware automatisch durchgeführt wird. Der Prozessor ist alternativ durch ein nicht-programmierbares elektronisches Bauteil, z. B. einen ASIC, gebildet sein, in dem die Funktionalität zur Durchführung des erfindungsgemäßen Verfahrens mit schaltungstechnischen Mitteln implementiert ist.

Die Konjunktion "und/oder" ist hier und im Folgenden insbesondere derart zu verstehen, dass die mittels dieser Konjunktion verknüpften Merkmale sowohl gemeinsam als auch als Alternativen zueinander ausgebildet sein können.

Nachfolgend wird die Erfindung anhand von Ausführungsbeispielen näher erläutert. Darin zeigen:
- Fig. 1: in einem schematischen Schaltbild ein Hörgerät,
- Fig. 2: in einer Ansicht von oben einen Kopf eines Hörgeräteträgers mit dem bestimmungsgemäß am Ohr getragenen Hörgerät,
- Fig. 3: in einem schematischen Ablaufdiagramm ein von einem Prozessor des Hörgeräts durchgeführtes Verfahren zum Betrieb des Hörgeräts,
- Fig. 4, 5: jeweils in einem schematischen Diagramm aus einem Beschleunigungssignal abgeleitete Merkmale angetragen gegen die Zeit,
- Fig. 6, 7: jeweils in einem schematischen Diagramm, in dem eine Radial- gegen eine Tangential-Beschleunigung angetragen ist, einen Verlauf der Beschleunigung,
- Fig. 8: in einem schematischen Diagramm den zeitlichen Verlauf eines Gierwinkels des Kopfs des Hörgeräteträgers, und
- Fig. 9: in einem schematischen Polardiagramm ein Histogramm des Gierwinkels.

Einander entsprechende Teile und Größen sind in allen Figuren stets mit gleichen Bezugszeichen versehen.

In Figur 1 ist ein Hörgerät 1, konkret ein sogenanntes Hinter-dem-Ohr-Hörgerät dargestellt. Das Hörgerät 1 umfasst ein (Hörgeräte-) Gehäuse 2, in dem mehrere elektronische Komponenten angeordnet sind. Als elektronische Komponenten umfasst das Hörgerät 1 zwei Mikrofone 3, die zur Detektion von Geräuschen aus der Umgebung des Hörgeräts 1 eingerichtet sind. Des Weiteren umfasst das Hörgerät 1 als elektronische Komponente einen Signalprozessor 4, der dazu eingerichtet ist, die mittels der Mikrofone 3 erfassten Geräusche zu verarbeiten und zur Ausgabe an das Gehör eines Hörgerätträgers an einen Lautsprecher 5 auszugeben. Zur Erfassung der räumlichen Lage des Hörgeräts 1 umfasst dieses außerdem einen Beschleunigungssensor 6, der mit dem Signalprozessor 4 verschaltet ist. Zur Energieversorgung dieser elektronischen Komponenten ist in dem Gehäuse 2 außerdem eine Batterie 7 angeordnet, die im vorliegenden Ausführungsbeispiel konkret durch einen Akkumulator gebildet ist. Zur Leitung des von dem Lautsprecher 5 erzeugten Schalls zum Gehör des Hörgeräteträgers ist an das Gehäuse 2 ein Schallschlauch 8 angeschlossen, der im bestimmungsgemäßen Tragezustand am Kopf 9, konkret am Ohr des Hörgerätträgers (vergleiche Figur 2) mit einem Ohrpassstück 10 in den Gehörgang des Hörgeräteträgers eingesetzt ist.

Der Beschleunigungssensor 6 ist zur dreidimensionalen Messung eingerichtet, und weist dazu drei senkrecht aufeinander stehende Messachsen x, y und z (s. Figur 2) auf. Der Beschleunigungssensor 6 ist dabei derart im Gehäuse 2 des Hörgeräts 1 angeordnet, dass im bestimmungsgemäßen Tragezustand am Kopf 9 und bei aufrechter Körperhaltung des Hörgeräteträgers die Messachse z mit der Vertikalrichtung zusammenfällt. Die Messachse x ist in diesem Fall tangential zum Kopf 9 und nach vorne - d. h. entlang einer Null-Grad-Blickrichtung 12 - ausgerichtet. Die Messachse y ist dabei radial vom Kopf 9 weg gerichtet. Die beiden Messachsen x und y liegen bei aufrechter Körperhaltung des Hörgeräteträgers auch in einer Horizontalebene. Aufgrund dieser Anordnung geben die der Messachse x zugeordneten Messwerte eine tangential zum Kopf 9 gerichtete Beschleunigung (im Folgenden als "Tangential-Beschleunigung at" bezeichnet) wieder. Die der Messachse y zugeordneten Messwerte geben entsprechend eine radial zum Kopf 9 gerichtete Beschleunigung (im Folgenden als "Radial-Beschleunigung ar" bezeichnet) wieder.

Der Signalprozessor 4 ist dazu eingerichtet, mittels eines akustischen Klassifikators, der als Algorithmus in dem Signalprozessor 4 implementiert ist, anhand der mittels der Mikrofone 3 erfassten Geräusche auf eine Gesprächssituation (d. h. auf einer Unterhaltung von wenigstens zwei Personen) zu schließen und daraufhin die Signalverarbeitung entsprechend anzupassen. Beispielsweise wird dazu ein Öffnungswinkel eines mittels der beiden Mikrofone 3 gebildeten Richtmikrofons derart eingestellt, dass alle aus der Umgebung auf die Mikrofone 3 treffenden Sprachanteile, konkret die Quellorte dieser Sprachanteile innerhalb des Öffnungsbereichs des Richtmikrofons liegen. Um die Signalverarbeitung in einer solchen Gesprächssituation noch präziser anpassen zu können, konkret den Öffnungswinkel so einstellen zu können, dass nur die tatsächlich am Gespräch beteiligten Personen (die jeweils einen Quellort eines Sprachanteils darstellen) innerhalb des Öffnungsbereichs des Richtmikrofons liegen, wird von dem Signalprozessor 4 ein nachfolgend näher erläutertes Verfahren durchgeführt.

In einem ersten Verfahrensschritt 20 werden die von dem Beschleunigungssensor 6 ermittelten Messwerte - die zu Gruppen von jeweils drei Messwerten, von denen wiederum jeweils einer, einer der Messachsen x, y und z zugeordnet ist, ausgegeben werden - in einem Pufferspeicher (der im Signalprozessor 4 integriert ist) abgelegt. Der Pufferspeicher ist dabei zur gleitenden Zwischenspeicherung von acht solcher Messwertgruppen ausgebildet. In einem nachfolgenden Verfahrensschritt 30 werden aus den, den jeweiligen Messachsen x, y und z zugeordneten Messwerten mehrere Merkmale abgeleitet (auch: "extrahiert"). Diese Merkmale werden in einem weiteren Verfahrensschritt 40 einem Klassifikator zugeführt, in dem ein Klassifikationsalgorithmus - im vorliegenden Ausführungsbeispiel in Form eines Gaussschen Misch-Moden-Modells - implementiert ist. Dieser Klassifikator ermittelt anhand der im Verfahrensschritt 30 abgeleiteten Merkmale, ob der Hörgeräteträger seinen Kopf 9 dreht, d. h. zumindest näherungsweise um die Messachse z rotiert. Eine solche "Seitwärts-Rotation" des Kopfs 9 wird hier und im Folgenden als "Gierbewegung" bezeichnet.

Die Messachse z stellt also in der im vorliegenden Ausführungsbeispiel dargestellten Anordnung und Ausrichtung des Beschleunigungssensors 6 eine sogenannte Gierachse dar. Entsprechend stellen die Messachse x eine Rollachse, um die der Hörgeräteträger seinen Kopf 9 zur Seite neigt, und die Messachse y eine Nickachse dar, um die der Hörgeräteträger seinen Kopf 9 nach unten oder oben neigt ("Nicken"; analog zu den englischsprachigen Begriffen "yaw", "roll" und "pitch").

Parallel zu den vorstehen beschriebenen Verfahrensschritten 30 und 40 werden in einem Verfahrensschritt 50 die in dem Pufferspeicher abgelegten Messwerte des Beschleunigungssensors 6 von stationären und sich im Vergleich zur Dauer einer Kopfbewegung nur langsam ändernden Einflüssen bereinigt. Der als stationär anzunehmende Einfluss der Gravitation wird hierbei mittels eines Hochpass-Filters entfernt. Weitere Einflüsse, die zu einem Versatz der Messwerte führen, beispielsweise eine anatomisch bedingte Abweichung der tatsächlichen Gierachse von der Vertikalen und/oder der tatsächlichen Ausrichtung der Messachse z werden in einem Ausführungsbeispiel durch Subtraktion des zeitlichen Mittelwerts der gepufferten Messwerte von dem jeweiligen "Einzel-Messwert" entfernt. Sich linear auswirkende Einflüsse (d. h. lineare Trends) werden mittels eines sogenannten "Detrendings" entfernt.

Für den Fall, dass in einem Verfahrensschritt 55 der Klassifikator das Ergebnis ausgibt, dass eine Gierbewegung des Kopfs 9 vorliegt, wird in einem weiteren Verfahrensschritt 60 aus den ermittelten Messwerten, konkret aus der Tangential-Beschleunigung at ein Wert eines Gierwinkels W bestimmt. D. h. es wird ermittelt, wie weit der Hörgeräteträger seinen Kopf 9 gedreht hat (vgl. Figur 8).

Anhand der Informationen, ob eine Gierbewegung vorliegt und um welchen Gierwinkel W der Kopf 9 gedreht wird, wird in einem Verfahrensschritt 70 eine statistische Analyse durchgeführt. Dabei wird ermittelt, wie oft innerhalb eines vorgegebenen Zeitfensters der Hörgeräteträger seinen Kopf 9 dreht. Außerdem wird anhand der den einzelnen Gierbewegungen zugeordneten Werte des Gierwinkels W ein Histogramm erstellt, aus dem sich ablesen lässt, in welche Richtungen - bezogen auf die Null-Grad-Blickrichtung 12 - der Hörgeräteträger in dem vorgegebenen Zeitfenster seinen Kopf 9 gedreht hat (s. Figur 9). Anhand der Häufigkeitsverteilung der einzelnen Richtungen lässt sich aus diesem Histogramm auch eine räumliche Verteilung des Interessensbereichs des Hörgeräteträgers ablesen.

In einem weiteren Verfahrensschritt 80 werden die in den Verfahrensschritten 60 und 70 generierten Informationen von dem Signalprozessor 4 genutzt, um die Signalverarbeitung zusätzlich anzupassen. Konkret werden in diesem Verfahrensschritt 80 die Informationen des vorstehend beschriebenen akustischen Klassifikators und der vorstehend beschriebenen "Bewegungsanalyse" mittels des Beschleunigungssensors 6 fusioniert, um so eine präzisere Anpassung der Signalverarbeitung auf eine Gesprächssituation zu ermöglichen. In einem Ausführungsbeispiel werden konkret der Öffnungswinkel des Richtmikrofons, die Ausrichtung des Richtkegels des Richtmikrofons und die Position einer sogenannten "Kerbe" (auch als "notch" bezeichnet) in Abhängigkeit von den mittels des Beschleunigungssensors 6 ermittelten Informationen - nämlich des Gierwinkels W und des Histogramms - weiter angepasst, gegebenenfalls gegenüber einer allein von dem akustischen Klassifikator vorgeschlagenen Einstellung weiter eingegrenzt.

In einem ersten Ausführungsbeispiel wird in dem Verfahrensschritt 30 als ein Hauptmerkmal ein zeitlicher Verlauf at(t) der Tangential-Beschleunigung at ermittelt. Als Zusatzmerkmal wird ein zeitlicher Verlauf ar(t) der Radial-Beschleunigung ar ermittelt. In dem Verfahrensschritt 40 wird als ein Kriterium für das Vorliegen der Gierbewegung betrachtet, ob der zeitliche Verlauf at(t) der Tangential-Beschleunigung at innerhalb eines vorgegebenen Zeitabschnitts, im Folgenden als "Bewegungszeitfenster Zb" bezeichnet, von der Dauer einer Sekunde zwei lokale Extrema Mt mit entgegengesetzten Vorzeichen annimmt, die zwei entgegengesetzte Beschleunigungen, nämlich eine tatsächliche Beschleunigung und ein Abbremsen anzeigen. Des Weiteren wird im Rahmen des Kriteriums auch betrachtet, ob der zeitliche Verlauf ar(t) der Radial-Beschleunigung ar innerhalb des Bewegungszeitfensters Zb ein lokales Extremum Mr annimmt, das eine Kopfbewegung mit einer radial zum Kopf 9 gerichteten Beschleunigungskomponente anzeigt. In Figur 4 sind beispielhaft die zeitlichen Verläufe at(t) und ar(t) jeweils für eine Gierbewegung des Kopfs 9 nach rechts (vgl. Sekunden 0,5-1,5) und nach links (vgl. Sekunden 2-3) dargestellt. Bei der Gierbewegung nach rechts durchläuft der zeitliche Verlauf at(t) somit - aufgrund der Ausrichtung der Messachse x nach vorne - zunächst das "positive" Extremum Mt, das den Beginn der Gierbewegung anzeigt, und anschließend das "negative" Extremum Mt, das das Abbremsen des Kopfs 9 zum Ende der Gierbewegung anzeigt. Parallel zeigt der zeitliche Verlauf ar(t) - aufgrund der Ausrichtung der Messachse y nach außen - aufgrund der Zentrifugalkraft ebenfalls ein positives Extremum Mr innerhalb des Bewegungszeitfensters Zb. Entsprechend umgekehrt verhält es sich bei der Gierbewegung nach links, wie aus der rechten Hälfte von Figur 4 genommen werden kann. Wird in dem Verfahrensschritt 40 eine derartige Ausprägung des Hauptmerkmals und des Zusatzmerkmals - d. h. wie zwischen den Sekunden 0,5 und 1,5 oder 2 und 3 dargestellt - erkannt, gibt der Klassifikator im Verfahrensschritt 55 aus, dass eine Gierbewegung vorliegt. Ohne das Extremum Mr des zeitlichen Verlauf ar(t), also ohne tatsächlich vorhandene Radial-Beschleunigung ar liegt beispielsweise nur eine gerade nach vorne gerichtete Bewegung des Kopfs 9 oder des Hörgeräteträgers vor.

In einem weiteren Ausführungsbeispiel wird in dem Verfahrensschritt 30 als Hauptmerkmal ein Korrelationskoeffizient K zwischen einer zeitlichen Ableitung der Tangential-Beschleunigung at, konkret deren zeitlichen Verlaufs at(t), und der Radial-Beschleunigung ar, konkret deren zeitlichen Verlauf ar(t) bestimmt. Dies ist in Figur 5 näher dargestellt. Die aus der zeitlichen Ableitung der Tangential-Beschleunigung at zu entnehmende Änderung der Tangential-Beschleunigung at, konkret ein zeitliches Extremum Md dieser Änderung, fällt - wie aus Figur 5 ersichtlich ist - bei einer Gierbewegung des Kopfs 9 zumindest näherungsweise zeitlich mit dem Extremum Mr der Radial-Beschleunigung ar zusammen. Somit lässt sich aus dem Wert des Korrelationskoeffizienten K - konkret aus dessen Betrags-Höhe - entnehmen, ob überhaupt eine Gierbewegung vorliegt. Aus dem Vorzeichen des Korrelationskoeffizienten K lässt sich außerdem die Richtung der Gierbewegung ablesen. Für die in Figur 5 zwischen den Sekunden 0,5-1,5 dargestellte Gierbewegung nach rechts ist der Wert des Korrelationskoeffizienten K etwa -0,75. Für die zwischen den Sekunden 2-3 dargestellte Gierbewegung nach links beträgt der Korrelationskoeffizient K etwa 0,8.

In einem weiteren Ausführungsbeispiel, erläutert anhand der Figuren 6 und 7, wird in dem Verfahrensschritt 30 als Hauptmerkmal eine Kurve D eines Diagramms erstellt, in dem die Radial-Beschleunigung ar gegen die Tangential-Beschleunigung at angetragen ist. In dem nachfolgenden Verfahrensschritt 40 wird als Kriterium die Form dieser Kurve D herangezogen. Konkret wird betrachtet, ob die Kurve D der Form einer Ellipse angenähert werden kann. In Figur 6 sind dabei die auch den vorhergehenden Figuren 4 bzw. 5 zugrunde liegenden Messwerte für die Gierbewegung nach rechts und in Figur 7 nach links angetragen. Der dargestellte Versatz zwischen dem jeweiligen Startpunkt und Endpunkt (letzterer markiert durch ein auf die Spitze gestelltes Dreieck) ist hierbei durch eine schiefe Kopfhaltung bedingt. Dadurch weicht auch die Form der Kurve D von der idealen Kreisform ab und entspricht vielmehr einem Oval oder einer Ellipse. Weist die Kurve D eine derartige Form auf, schließt der Klassifikator im Verfahrensschritt 40 auf das Vorliegen der Gierbewegung und gibt dem Verfahrensschritt 55 ein entsprechendes Ergebnis aus.

In einem wiederum weiteren Ausführungsbeispiel (nicht näher dargestellt) wird in dem Verfahrensschritt 30 als Hauptmerkmal eine Bewegungsintensität I ermittelt. Diese ist hier durch die in der Tangential- und der Radial-Beschleunigung enthaltene Energie abgebildet. Die Bewegungsintensität I wird dabei anhand der gemittelten Vektornormen des jeweiligen Vektors der Tangential- und Radial-Beschleunigung at bzw. ar abgeschätzt. Beispielsweise wird die Energie dabei durch eine zeitlich diskrete Summe der Vektorlänge des resultierenden Vektors der Tangential- und Radial-Beschleunigung at bzw. ar abgeschätzt.

In Figur 8 ist beispielhaft der zeitliche Verlauf der Werte des im Verfahrensschritt 60 ermittelten Gierwinkels W dargestellt.

In Figur 9 ist beispielhaft das im Verfahrensschritt 70 ermittelte Histogramm in Form eines Polardiagramms dargestellt. Aus diesem lässt sich konkret anhand der radialen Länge der schraffierten Bereiche ablesen, wie oft oder für wie lange der Hörgeräteträger seinen Kopf 9 in einen spezifischen Winkelbereich gewendet hat. Daraus lässt sich wiederum ein räumlicher Interessensbereich ableiten, der im Verfahrensschritt 80 dazu genutzt wird, den Öffnungswinkel des Richtmikrofons entsprechend einzustellen. In diesem konkreten Beispiel liegt eine Unterhaltung des Hörgeräteträgers mit zwei Personen vor, einer direkt gegenüber und einer nach links versetzt um etwa 20-25 Grad.

In einem optionalen Ausführungsbeispiel wird in einem Verfahrensschritt 90 (siehe gestrichelte Darstellung in Figur 3) ein sogenannter Bewegungs-Klassifikator eingesetzt, um anhand der im Verfahrensschritt 30 ermittelten Merkmale auf eine Bewegungssituation des Hörgeräteträgers, d. h. auf einen Bewegungszustand des gesamten Körpers oder eine diesen umfassende Tätigkeit zu schließen. Beispielsweise wird in dem Verfahrensschritt 90 ermittelt, ob sich der Hörgeräteträger in Ruhe befindet oder beispielsweise Fahrrad fährt. Für den Fall, dass sich der Hörgeräteträger in Ruhe befindet, ist auch die Wahrscheinlichkeit höher, dass der Hörgeräteträger an einem Gespräch mit mehreren dritten Personen teilnimmt. Für den Fall dass er Fahrrad fährt, ist die Wahrscheinlichkeit vergleichsweise niedrig, dass er an einem solchen Gespräch teilnimmt. In diesem Fall unterbleibt optional die Ermittlung der Gierbewegung im Verfahrensschritt 40 sowie die darauf folgenden Verfahrensschritte 60-80.

In einem weiteren optionalen Ausführungsbeispiel wird im Verfahrensschritt 55 vom Klassifikator auch die (zeitliche) Dauer der Gierbewegung sowie optional auch die Stärke der Gierbewegung, konkret die Bewegungsintensität I ausgegeben.

In einem nicht näher dargestellten weiteren Ausführungsbeispiel erfolgt in einem weiteren Verfahrensschritt ein "Reset", d. h. eine Referenzierung der Null-Grad-Blickrichtung 12 immer dann, wenn eine nahezu reine Nickbewegung, die bspw. für Trinken indikativ ist. Dadurch kann das Histogramm besonders präzise und robust erstellt werden, da - auch bei nicht erkannten Gierbewegungen - die Null-Grad-Blickrichtung 12 immer wieder "gefunden" werden kann und so verhindert wird, dass sich die einzelnen Werte des Gierwinkels W aufsummieren und so fälschlicherweise angenommen wird, dass die Null-Grad-Blickrichtung 12 sich verändert.

Der Gegenstand der Erfindung ist nicht auf die vorstehend beschriebenen Ausführungsbeispiele beschränkt. Vielmehr können weitere Ausführungsformen der Erfindung von dem Fachmann aus der vorstehenden Beschreibung abgeleitet werden. Insbesondere können die anhand der verschiedenen Ausführungsbeispiele beschriebenen Einzelmerkmale der Erfindung und deren Ausgestaltungsvarianten auch in anderer Weise miteinander kombiniert werden. Beispielsweise werden in einem weiteren Ausführungsbeispiel im Verfahrensschritt 40 alle vorstehend beschriebenen Merkmale, konkret die Hauptmerkmale und das Zusatzmerkmal auf das Erfüllen des jeweiligen Kriteriums hin überprüft. Der Gegenstand der Erfindung wird dabei durch den angefügten Anspruchssatz bestimmt.

### Bezugszeichenliste

- 1: Hörgerät
- 2: Gehäuse
- 3: Mikrofon
- 4: Signalprozessor
- 5: Lautsprecher
- 6: Beschleunigungssensor
- 7: Batterie
- 8: Schallschlauch
- 9: Kopf
- 10: Ohrstück
- 12: Null-Grad-Blickrichtung
- 20: Verfahrensschritt
- 30: Verfahrensschritt
- 40: Verfahrensschritt
- 50: Verfahrensschritt
- 55: Verfahrensschritt
- 60: Verfahrensschritt
- 70: Verfahrensschritt
- 80: Verfahrensschritt
- at: Tangential-Beschleunigung
- ar: Radial-Beschleunigung
- at(t): zeitlicher Verlauf
- ar(t): zeitlicher Verlauf
- K: Korrelationskoeffizient
- D: Kurve
- I: Bewegungsintensität
- Mt, Mr, Md: Extremum
- W: Gierwinkel
- Zb: Bewegungszeitfenster
- x, y, z: Messachse

## Patentansprüche

1. Verfahren zum Betrieb eines Hörgeräts (1), das einen Beschleunigungssensor (6) aufweist, der im bestimmungsgemäßen Tragezustand am Kopf (9) eines Hörgeräteträgers positioniert und der zur Messung in zwei senkrecht aufeinander stehenden Messachsen (x,y,z) eingerichtet ist, wobei verfahrensgemäß
- aus einem Beschleunigungssignal des Beschleunigungssensors (6) wenigstens ein Hauptmerkmal (at(t), I, K, D) abgeleitet wird, das mit einer tangential zum Kopf (9) gerichteten Beschleunigung (at) in Zusammenhang steht,
- anhand des oder des jeweiligen Hauptmerkmals (at(t), I, K, D) unter Berücksichtigung wenigstens eines aus dem Beschleunigungssignal selbst ableitbaren, vorgegebenen und über das Vorliegen eines für eine Bewegung indikativen Beschleunigungswerts der tangential gerichteten Beschleunigung (at) hinausgehenden Kriteriums ein Vorliegen einer Gierbewegung des Kopfs (9) ermittelt wird,
und wobei die erkannte Gierbewegung des Kopfs (9) des Hörgeräteträgers genutzt wird, um eine Analyse von Hörsituationen zu unterstützen, und/oder zur Anpassung eines Signalverarbeitungsalgorithmus für eine Gesprächssituation herangezogen wird,
**dadurch gekennzeichnet, dass**
als Hauptmerkmal anhand des zeitlichen Verlaufs der tangential und gegebenenfalls der radial gerichteten Beschleunigung (at,ar) eine Bewegungsintensität (I) ermittelt wird, und wobei als vorgegebenes Kriterium eine Stärke der Bewegungsintensität (I) herangezogen wird,
und/oder
als Hauptmerkmal ein Korrelationskoeffizient (K) zwischen einer zeitlichen Ableitung der tangential gerichteten Beschleunigung (at) und der radial gerichteten Beschleunigung (ar) ermittelt wird, und wobei als vorgegebenes Kriterium eine Stärke des Korrelationskoeffizienten (K) herangezogen wird,
und/oder
als Hauptmerkmal eine Kurve (D) eines Diagramms herangezogen wird, bei dem die tangentiale Beschleunigung (at) gegen die radiale Beschleunigung (ar) angetragen ist, und wobei als vorgegebenes Kriterium die geometrische Form der Kurve (D) herangezogen wird.

2. Verfahren nach Anspruch 1,
als Hauptmerkmal ein zeitlicher Verlauf (at(t)) der tangential gerichteten Beschleunigung (at) herangezogen wird, und wobei als vorgegebenes Kriterium herangezogen wird, ob der zeitliche Verlauf (at(t)) der tangential gerichteten Beschleunigung (at) innerhalb eines vorgegebenen Bewegungszeitfensters (Zb) aufeinanderfolgend zwei entgegengesetzt gerichtete lokale Extrema (Mt) aufweist.

3. Verfahren nach Anspruch 1,
wobei als ein Zusatzmerkmal aus dem Beschleunigungssignal ein zeitlicher Verlauf (ar(t)) einer radial zum Kopf (9) gerichteten Beschleunigung (ar) abgeleitet wird, und wobei als vorgegebenes Kriterium herangezogen wird, ob innerhalb eines vorgegebenen Bewegungszeitfensters (Zb) der zeitliche Verlauf (ar(t)) der radial gerichteten Beschleunigung (ar) ein lokales Extremum (Mr) annimmt.

4. Verfahren nach Anspruch 1,
wobei als Bewegungsintensität (I) eine Bewegungsdauer und/oder eine in der tangential und radial gerichteten Beschleunigung (at,ar) enthaltene Gesamtenergie oder Mittelenergie ermittelt wird.

5. Verfahren nach Anspruch 1,
wobei anhand des Korrelationskoeffizienten (K), insbesondere anhand dessen Vorzeichens eine Gierrichtung ermittelt wird.

6. Verfahren nach Anspruch 1,
wobei als vorgegebenes Kriterium überprüft wird, ob die Kurve (D) des Diagramms einer ellipsoiden Form angenähert ist.

7. Verfahren nach Anspruch 1 oder 6,
wobei anhand der Drehrichtung der Kurve (D) die Gierrichtung ermittelt wird.

8. Verfahren nach einem der Ansprüche 1 bis 7,
wobei das oder das jeweilige Hauptmerkmal (at(t), I, K, D) sowie gegebenenfalls das Zusatzmerkmal (ar(t)) gleitend über ein Zeitfenster, das mit einem nachfolgenden Zeitfenster überlappt, ermittelt werden.

9. Verfahren nach einem der Ansprüche 1 bis 8,
wobei aus dem Beschleunigungssignal nur dann ein Wert eines Gierwinkels (W) ermittelt wird, wenn das Vorliegen der Gierbewegung detektiert wird.

10. Verfahren nach einem der Ansprüche 1 bis 9,
wobei konstante und/oder lineare Messwertanteile aus dem Beschleunigungssignal gefiltert werden.

11. Verfahren nach einem der Ansprüche 1 bis 10,
wobei ein Klassifikationsalgorithmus auf das oder das jeweilige Hauptmerkmal (at(t), I, K, D) und gegebenenfalls das Zusatzmerkmal (ar(t)) angewendet wird, um das Vorliegen oder zumindest eine Wahrscheinlichkeit für das Vorliegend der Gierbewegung zu bestimmen.

12. Verfahren nach einem der Ansprüche 1 bis 11,
wobei über einen vorgegebenen Zeitraum anhand der Gierbewegung ein räumlicher Interessensbereich des Hörgeräteträgers ermittelt wird.

13. Verfahren nach einem der Ansprüche 1 bis 12,
wobei die Information über die Gierbewegung des Kopfs (9) des Hörgeräteträgers zur Anpassung eines Signalverarbeitungsalgorithmus für eine Gruppengesprächssituation herangezogen wird.

14. Verfahren nach einem der Ansprüche 1 bis 13,
wobei eine Null-Grad-Blickrichtung (12) des Hörgeräteträgers anhand einer Nickbewegung des Kopfs (9), einer Vertikalbewegung des Hörgeräteträgers und/oder anhand einer Vorwärtsbewegung des Hörgeräteträgers referenziert wird.

15. Verfahren nach einem der Ansprüche 1 bis 14,
wobei eine derartige Anordnung des Beschleunigungssensors (6) im oder am Hörgerät (1) herangezogen wird, dass eine der Messachsen (x,y,z) des Beschleunigungssensors (6) zumindest näherungsweise tangential zum Kopf (9) ausgerichtet ist.

16. Hörgerät (1),
mit einem Beschleunigungssensor (6), der im bestimmungsgemäßen Tragezustand am Kopf (9) eines Hörgeräteträgers positioniert und der zur Messung in zwei senkrecht aufeinander stehenden Messachsen (x,y,z) eingerichtet ist, und mit einem Prozessor (4), der dazu eingerichtet ist, das Verfahren nach einem der Ansprüche 1 bis 15 durchzuführen.

## Claims

1. Method for operating a hearing device (1) having an acceleration sensor (6), which, in the intended wearing state, is positioned on the head (9) of a hearing device wearer and which is configured for measurement in two measurement axes (x, y, z), which are perpendicular to one another, wherein, according to the method
- at least one main feature (at(t), I, K, D) is derived from an acceleration signal of the acceleration sensor (6), said feature being related to an acceleration (at) directed tangentially to the head (9),
- the presence of a yaw movement of the head (9) is determined on the basis of the or the respective main feature (at(t), I, K, D), taking into account at least one predetermined criterion, which can be derived from the acceleration signal itself and which goes beyond the presence of an acceleration value of the tangentially directed acceleration (at) indicative for a movement,
and wherein the detected yaw movement of the head (9) of the hearing device wearer is used to support an analysis of listening situations and/or is used to adapt a signal processing algorithm for a conversation situation,
**characterized in that**
as a main feature, a movement intensity (I) is determined on the basis of the time course of the tangentially and, optionally, the radially directed acceleration (at,ar), and wherein a strength of the movement intensity (I) is used as a predetermined criterion,
and/or
a correlation coefficient (K) between a time derivative of the tangentially directed acceleration (at) and the radially directed acceleration (ar) is determined as a main feature, and wherein a strength of the correlation coefficient (K) is used as a predetermined criterion,
and/or
a curve (D) of a diagram is used as the main feature, in which diagram the tangential acceleration (at) is plotted against the radial acceleration (ar), and the geometric shape of the curve (D) is used as a predetermined criterion.

2. Method according to claim 1,
a time characteristic (at(t)) of the tangentially directed acceleration (at) is used as the main feature, and wherein it is used as a predetermined criterion whether the time characteristic (at(t)) of the tangentially directed acceleration (at) successively has two oppositely directed local extremes (Mt) within a predetermined movement time window (Zb).

3. Method according to claim 1,
wherein a time characteristic (ar(t)) of an acceleration (ar) directed radially to the head (9) is derived as an additional feature from the acceleration signal, and wherein it is used as a predetermined criterion whether the time characteristic (ar(t)) of the radially directed acceleration (ar) assumes a local extreme (Mr) within a predetermined movement time window (Zb).

4. Method according to claim 1,
wherein a movement duration and/or a total energy or mean energy contained in the tangentially and radially directed acceleration (at,ar) is determined as movement intensity (I).

5. Method according to claim 1,
wherein a yaw direction is determined on the basis of the correlation coefficient (K), in particular on the basis of its arithmetic sign.

6. Method according to claim 1,
where, as a predetermined criterion, it is checked whether the curve (D) of the diagram approximates an ellipsoidal shape.

7. Method according to claim 1 or 6,
wherein the yaw direction is determined on the basis of the direction of rotation of the curve (D).

8. Method according to one of claims 1 to 7,
wherein the or the respective main feature (at(t), I, K, D) and, optionally, the additional feature (ar(t)) are determined on a sliding basis over a time window overlapping with a subsequent time window.

9. Method according to one of claims 1 to 8,
wherein a value of a yaw angle (W) is determined from the acceleration signal only when the presence of the yaw movement is detected.

10. Method according to one of claims 1 to 9,
wherein constant and/or linear measured value components are filtered out of the acceleration signal.

11. Method according to one of claims 1 to 10,
wherein a classification algorithm is applied to the or the respective main feature (at(t), I, K, D) and, optionally, the additional feature (ar(t)) to determine the presence or at least a probability of the presence of the yaw movement.

12. Method according to one of claims 1 to 11,
wherein a spatial area of interest of the hearing device wearer is determined over a predetermined period of time based on the yaw movement.

13. Method according to one of claims 1 to 12,
wherein the information about the yaw movement of the head (9) of the hearing device user is used to adapt a signal processing algorithm for a group conversation situation.

14. Method according to one of claims 1 to 13,
wherein a zero degree viewing direction (12) of the hearing device wearer is referenced based on a nodding movement of the head (9), based on a vertical movement of the hearing device wearer and/or based on a forward movement of the hearing device wearer.

15. Method according to one of claims 1 to 14,
wherein such an arrangement of the acceleration sensor (6) in or on the hearing device (1) is used that one of the measuring axes (x,y,z) of the acceleration sensor (6) is aligned at least approximately tangentially to the head (9).

16. Hearing device (1),
with an acceleration sensor (6) which is positioned on the head (9) of a hearing device wearer in the intended wearing state and which is configured for measurement in two measurement axes (x,y,z) which are perpendicular to one another, and having a processor (4) which is configured to carry out the method according to one of claims 1 to 15.

## Revendications

1. Procédé pour faire fonctionner une prothèse auditive (1) comprenant un capteur d'accélération (6) qui, dans l'état de port prévu, est positionné à la tête (9) d'un porteur de prothèse auditive et qui est configuré pour la mesure dans deux axes de mesure (x, y, z) perpendiculaires l'un à l'autre, dans lequel, selon le procédé,
- au moins une caractéristique principale (at(t), I, K, D) est dérivée d'un signal d'accélération du capteur d'accélération (6), ladite caractéristique étant en relation avec une accélération (at) dirigée tangentiellement à la tête (9),
- la présence d'un mouvement de lacet de la tête (9) est déterminée sur la base de la ou de la caractéristique principale respective (at(t), I, K, D), en tenant compte d'au moins un critère prédéterminé, qui peut être dérivé du signal d'accélération lui-même et va au-delà de la présence d'une valeur d'accélération de l'accélération dirigée tangentiellement (at), qui est indicative pour un mouvement,
et dans lequel le mouvement de lacet détecté de la tête (9) du porteur de l'aide auditive est utilisé pour soutenir une analyse des situations d'audition et/ou est utilisé pour l'adaption un algorithme de traitement de signal pour une situation de conversation,
caractérisé en ce
q'une intensité de mouvement (I) est déterminée comme caractéristique principale sur la base de l'évolution dans le temps de l'accélération (at, ar) dirigée tangentiellement et éventuellement radialement, et dans lequel une intensité de l'intensité de mouvement (I) étant utilisée comme critère prédéterminé,
et/ou
un coefficient de corrélation (K) entre une dérivée temporelle de l'accélération dirigée tangentiellement (at) et de l'accélération dirigée radialement (ar) est déterminé comme caractéristique principale, et dans lequel une force du coefficient de corrélation (K) est utilisée comme critère prédéterminé,
et/ou
une courbe (D) d'un diagramme, dans lequel l'accélération tangentielle (at) est tracée en fonction de l'accélération radiale (ar), est utilisée comme caractéristique principale, et dans lequel la forme géométrique de la courbe (D) est utilisée comme critère prédéterminé.

2. Procédé selon la revendication 1,
une caractéristique temporelle (at(t)) de l'accélération dirigée tangentiellement (at) est utilisée comme caractéristique principale, et dans lequel le critère prédéterminé utilisé est de savoir si la caractéristique temporelle (at(t)) de l'accélération dirigée tangentiellement (at) a successivement deux extrema locaux dirigés de manière opposée (Mt) dans une fenêtre temporelle de mouvement prédéterminée (Zb).

3. Procédé selon la revendication 1,
dans lequel, comme caractéristique supplémentaire, une caractéristique temporelle (ar(t)) d'une accélération (ar) dirigée radialement vers la tête (9) est dérivée du signal d'accélération, et dans lequel il est utilisé comme critère prédéterminé si, à l'intérieur d'une fenêtre temporelle de mouvement prédéterminée (Zb), la caractéristique temporelle (ar(t)) de l'accélération dirigée radialement (ar) prend un extremum local (Mr).

4. Procédé selon la revendication 1,
dans lequel une durée de mouvement et/ou une énergie totale ou une énergie moyenne contenue dans l'accélération dirigée tangentiellement et radialement (at, ar) est déterminée comme intensité de mouvement (I).

5. Procédé selon la revendication 1,
dans lequel une direction de lacet est déterminée sur la base du coefficient de corrélation (K), en particulier sur la base de son signe.

6. Procédé selon la revendication 1,
dans lequel il est vérifie comme critère prédéterminé si la courbe (D) du diagramme se rapproche d'une forme ellipsoïdale.

7. Procédé selon la revendication 1 ou 6,
dans lequel la direction de lacet est déterminée sur la base de la direction de rotation de la courbe (D).

8. Procédé selon l'une des revendications 1 à 7,
dans lequel la ou la caractéristique principale respective (at(t), I, K, D) et éventuellement la caractéristique supplémentaire (ar(t)) sont déterminées de manière glissante sur une fenêtre temporelle chevauchant une fenêtre temporelle suivante.

9. Procédé selon l'une des revendications 1 à 8,
dans lequel une valeur d'un angle de lacet (W) est déterminée à partir du signal d'accélération uniquement lorsque la présence du mouvement de lacet est détectée.

10. Procédé selon l'une des revendications 1 à 9,
dans lequel les composantes constantes et/ou linéaires de la valeur mesurée sont filtrées à partir du signal d'accélération.

11. Procédé selon l'une ades revendications 1 à 10,
dans lequel un algorithme de classification est appliqué à la ou à la caractéristique principale respective (at(t), I, K, D) et éventuellement à la caractéristique supplémentaire (ar(t)) pour déterminer la présence ou au moins une probabilité de la présence du mouvement de lacet.

12. Procédé selon l'une des revendications 1 à 11,
dans lequel une zone spatiale d'intérêt du porteur de l'aide auditive est déterminée sur une période de temps prédéterminée sur la base du mouvement de lacet.

13. Procédé selon l'une des revendications 1 à 12,
dans lequel l'information concernant le mouvement de lacet de la tête (9) du porteur de l'aide auditive est utilisées pour l'adaption un algorithme de traitement du signal pour une situation de conversation de groupe.

14. Procédé selon l'une des revendications 1 à 13,
dans lequel une direction de vision à zéro degré (12) du porteur de l'aide auditive est référencée au moyen d'un mouvement de hochement de la tête (9), d'un mouvement vertical du porteur de l'aide auditive et/ou au moyen d'un mouvement vers l'avant du porteur de l'aide auditive.

15. Procédé selon l'une des revendications 1 à 14,
dans lequel un tel agencement du capteur d'accélération (6) dans ou sur la prothèse auditive (1) est utilisé pour que l'un des axes de mesure (x, y, z) du capteur d'accélération (6) soit aligné au moins approximativement tangentiellement à la tête (9).

16. Aide auditive (1),
avec un capteur d'accélération (6) qui, dans l'état de port prévu, est positionné à la tête (9) d'un porteur de prothèse auditive et qui est configuré pour effectuer des mesures dans deux axes de mesure (x, y, z) perpendiculaires l'un à l'autre, et avec un processeur (4), qui est configuré pour exécuter le procédé selon l'une des revendications 1 à 15.
